# EUROPÄISCHE PATENTSCHRIFT

(11) **EP 0 629 744 B1**
(45) Veröffentlichungstag und Bekanntmachung des Hinweises auf die Patenterteilung: **29.12.1997**
(21) Anmeldenummer: 94890084.0
(22) Anmeldetag: 10.05.1994
(51) Int. Cl.: E01B 27/10

(54) **Verfahren und Anlage zur Untergrundsanierung einer Schotterbettung eines Gleises**
Method and arrangement for the subgrade-rehabilitation of a ballast for a track
Procédé et installation pour l'assainissement de l'infrastructure du ballast d'une voie

(30) Priorität: 16.06.1993 AT 1178/93
(43) Veröffentlichungstag der Anmeldung: 21.12.1994
(62) Teilanmeldung aus: 95108995.2
(73) Patentinhaber: Franz Plasser Bahnbaumaschinen- Industriegesellschaft m.b.H., 1010 Wien (AT)
(72) Erfinder: Theurer, Josef, A-1010 Wien (AT); Brunninger, Manfred, A-4203 Altenberg (AT)

(56) Entgegenhaltungen:
- DE-A- 4 237 712
- US-A- 4 479 439

## Beschreibung

Die Erfindung betrifft ein Verfahren zur Untergrundsanierung einer Schotterbettung eines Gleises, wobei unter Freilegung eines Erdplanums Altschotter der Schotterbettung kontinuierlich entfernt, Planumkiessand auf das freigelegte Erdplanum abgeworfen und unter Bildung einer Planumschutzschichte verdichtet wird, sowie eine Anlage zur Durchführung des Verfahrens.

Durch die U-A-4 479 439 ist bereits eine Anlage zur Sanierung des Gleisunterbaues bekannt, wobei diese Sanierung durch Herstellung einer aus einem Kies-Sand-Gemisch gebildeten Planumschutzschichte zwischen Erdplanum und Schotterbettung im Zuge einer kontinuierlichen Arbeitsvorfahrt erzielt wird. Diese Anlage weist zwischen zwei Schienenfahrwerken eine höhenverstellbare Räumvorrichtung und Förderbänder zur Aufnahme und zum Abtransport des Altschotters auf. In Arbeitsrichtung unmittelbar hinter der Räumvorrichtung befindet sich das Abwurfende einer aus mehreren in Maschinenlängsrichtung hintereinander angeordneten Förderbändern gebildeten Förderbandanordnung zum Transport von die Planumschutzschichte bildendem Sand. Hinter diesem Abwurfende zur Einbringung des Sandes befindet sich ein Abwurfende einer weiteren Förderbandanordnung zur Einbringung von neuem Schotter. Mit dieser Anlage wird das Gleis etwa mittig zwischen den auf dem Gleis aufliegenden Schienenfahrwerken angehoben und der darunter befindliche verschmutzte Schotter kontinuierlich entfernt. Parallel dazu erfolgt eine kontinuierliche Einbringung des Sandes, der auf das Gleis abgeworfen wird und durch die Schwellenfächer auf das freigelegte Erdplanum fällt. Ebenfalls parallel dazu wird kontinuierlich auf die inzwischen verdichtete Planumschutzschichte neuer Schotter abgeworfen und planiert.

In der US-A-4 357 874 wird eine weitere, aus zwei voneinander unabhängig verfahrbaren Gleisbaufahrzeugen gebildete Anlage zur Planumsanierung beschrieben. Jedes dieser beiden mit einem brückenförmigen Maschinenrahmen ausgestatteten Gleisbaufahrzeuge weist an einem Ende ein höhenverstellbares Raupenfahrwerk auf, dem beidseits ein Schienenfahrwerk zugeordnet ist. Zur Einleitung der Planumsanierung wird mit Hilfe des ersten Gleisbaufahrzeuges ein die Umbaulücke abdeckendes Gleisjoch abgehoben und auf das anschließende Gleis transportiert. Danach wird mit Hilfe einer am zweiten Gleisbaufahrzeug befindlichen Räumvorrichtung der verschmutzte Schotter entfernt. Im darauffolgenden, wiederum durch das erste Gleisbaufahrzeug durchgeführten Arbeitsschritt wird Sand sowie neuer Schotter in die Umbaulücke eingebracht und verdichtet. Abschließend wird das Gleisjoch wieder auf die sanierte Umbaulücke abgelegt. Ein derartiges Verfahren eignet sich zur Sanierung kurzer Gleisabschnitte.

Gemäß UIC-Codex 722 E vom 1. Jänner 1990 des Internationalen Eisenbahnverbandes, Seite 11, ist ein weiteres Verfahren zur Verbesserung des Planums von Gleisen bekannt. Dabei wird in einem ersten Verfahrensschritt der verschmutzte Schotter mit Hilfe einer Bettungsreinigungsmaschine zur Gänze entfernt. Das Aushubmaterial wird teilweise seitlich abgelagert oder auf geeignete Silowagen verladen. In einem weiteren Verfahrensschritt wird das freigelegte Erdplanum geglättet, gegebenenfalls ein Geotextil verlegt und das Gleis auf das Erdplanum abgelegt. In weiterer Folge wird ein Kies-Sand-Gemisch aus Selbstentladewagen abgeladen und mit einer Schotterplaniermaschine auf die erforderliche Höhe verteilt. Der nächstfolgende Arbeitseinsatz wird mit einer Stopf-Richtmaschine durchgeführt, mit der der Gleisrost angehoben und das Kies-Sand-Gemisch unter den Schwellen mit vergrößerten Stopfpickeln verdichtet wird. Abschließend erfolgt ein Abladen von Schotter aus Selbstentladewagen, eine Anhebung des Gleises, dessen Unterstopfung und eine Gleislagekorrektur.

Schließlich ist noch durch die DE 42 37 712 A 1 eine weitere Anlage zur Gleisunterbausanierung bekannt. Diese Anlage setzt sich aus zwei voneinander getrennten Gleisbaufahrzeugen zusammen, wobei dem ersten Fahrzeug eine Räumvorrichtung zur Entfernung des Altschotters und dem zweiten Fahrzeug eine Gleishebevorrichtung sowie eine Planier- und Verdichteinrichtung zugeordnet ist.

Die Aufgabe der vorliegenden Erfindung liegt nun in der Schaffung eines eingangs beschriebenen Verfahrens, mit dem im Zuge einer leistungsfähigen kontinuierlichen Arbeitsvorfahrt eine vereinfachte und wirtschaftlichere Unterbausanierung durchführbar ist.

Erfindungsgemäß wird diese Aufgabe mit einem Verfahren der eingangs beschriebenen Art dadurch gelöst, daß wenigstens ein Teil des Altschotters der Schotterbettung zerkleinert und zur Bildung wenigstens eines Teiles der Planumschutzschichte auf das freigelegte Erdplanum abgeworfen wird.

Bei einem derartigen Verfahren kann in vorteilhafter Weise im Zuge einer kontinuierlich fortschreitenden Untergrundsanierung wenigstens ein Teil des Altschotters für die Herstellung der Planumschutzschichte wiederverwertet werden. Dadurch läßt sich in vorteilhafter Weise sowohl die Menge des abzutransportierenden Altschotters als auch die Menge des zur Baustelle zu transportierenden Sandes reduzieren. Infolge dieses vorteilhaften Verfahrens kann also die Planumsanierung bei gleichbleibender Arbeitsleistung mit reduziertem Transport- und Materialaufwand vereinfacht durchgeführt werden.

Gemäß einer vorteilhaften Weiterbildung des Verfahrens kann der zerkleinerte Altschotter zur Bildung der Planumschutzschichte in einem gewünschten Verhältnis mit Sand vermischt werden, der über geeignete Transportwagen zur Umbaustelle transportiert wird. Mit einer Reinigung des Altschotters vor dessen Zerkleinerung wird eine Beeinträchtigung der Planumschutzschichte zuverlässig ausgeschlossen.

Insbesondere bei einer geringen Höhe der alten Schotterbettung ist es von Vorteil, wenn gemäß Anspruch 5 der Altschotter zur Gänze zerkleinert und zur Bildung der Planumschutzschichte verwendet wird, während das Erdplanum unter Planierung auf die gewünschte Höhe abgetragen und überschüssige Erde und gegebenenfalls Altschotter an den Flanken der Planumskrone abgelagert wird. Damit kann der teure Abtransport des Altmaterials zur Gänze eingespart werden.

Wird gemäß einer Weiterbildung des Verfahrens nach Anspruch 6 vor Zerkleinerung des Altschotters Unterkorn ausgesiebt und auf das freigelegte Erdplanum abgeworfen, so führt dies zu einer Entlastung der Steinbrechereinrichtung. Das ausgesiebte Unterkorn eignet sich besonders als untere Lage der herzustellenden Planumschutzschichte.

Mit einer Anlage gemäß den Merkmalen nach Anspruch 7 ist ohne Beeinträchtigung eines kontinuierlichen Arbeitsfortschrittes sowie ohne Veränderung des an sich bereits bewährten Grundkonzeptes zur Durchführung einer kontinuierlichen Untergrundsanierung eine Zerkleinerung des Altschotters direkt an der Baustelle möglich. Dieser ist über die zweite Förderbandanordnung zur Umbaulücke transportier- und dort zur Herstellung der Planumschutzschichte auf das Erdplanum abwerfbar.

Nach einer vorteilhaften Weiterbildung gemäß Anspruch 8 wird der zu zerkleinernde Altschotter durch eine eigene Räumvorrichtung aus der Schotterbettung aufgenommen. Damit besteht die Möglichkeit, lediglich den oberen, weniger verschmutzten Teil der Schotterbettung für die Zerkleinerung zu verwenden.

Mit der in der Weiterbildung nach Anspruch 9 vorgeschlagenen Haupt-Räumvorrichtung kann schließlich die restliche Schotterbettung inklusive einer erforderlichen Abtragung des Erdplanums entfernt und auf Verladewagen abtransportiert werden. Dafür eignet sich besonders die in Anspruch 10 angeführte Weiterbildung.

Die Weiterbildung nach Anspruch 11 hat den Vorteil, daß einerseits die Gleisanhebung in Verbindung mit der Entfernung des Altschotters durch die beiden Räumvorrichtungen und andererseits der Zerkleinerungsvorgang ohne gegenseitige Beeinträchtigung sowie mit einem Minimum an Transportwegen durchführbar ist.

Eine in Anspruch 12 dargelegte Ausführung der Erfindung ermöglicht über den gemeinsamen Schüttrichter eine beliebige Mischung von zerkleinertem Altschotter und Sand. Diese die Planumschutzschichte bildende Mischung kann gemäß der Weiterbildung nach Anspruch 13 über das Schwenkförderband in der gesamten Breite der Planumschutzschichte abgeworfen, planiert und verdichtet werden.

Eine andere Weiterbildung nach Anspruch 14 ermöglicht eine problemlose Übernahme von Sand durch am hinteren Ende des Maschinenrahmens angekuppelte Verladewagen.

Mit der in der Weiterbildung nach Anspruch 15 angeführten Siebeinheit besteht im Rahmen einer konstruktiv einfachen Lösung die Möglichkeit, im Altschotter enthaltene Verschmutzungen vor dessen Zerkleinerung abzusondern und den Abraum auf einfache Weise unter der Siebeinheit auf den freigelegten restlichen Altschotter fallen zu lassen.

Schließlich kann durch eine einfache Maßnahme nach Anspruch 16 im Altschotter enthaltenes Unterkorn vor der Zerkleinerung ausgeschieden werden, um damit die Steinbrechereinrichtung zu entlasten.

Die Erfindung wird im folgenden anhand von in der Zeichnung dargestellten Ausführungsbeispielen näher beschrieben.

Es zeigen:
Fig. 1 einen in Arbeitsrichtung vorderen Teil einer Anlage zur Untergrundsanierung der Schotterbettung eines Gleises in Seitenansicht,
Fig. 2 den hinteren Teil der Anlage gemäß Fig. 1, und
Fig. 3 bis 6 jeweils ein weiteres Ausführungsbeispiel einer Anlage zur Untergrundsanierung in Seitenansicht.

Die Anlage 1 gemäß Fig. 1 und 2 weist einen vorderen Maschinenrahmen 2 mit einer Steinbrechereinrichtung 3 und einen hinteren Maschinenrahmen 4 mit einer Räumvorrichtung 5 zur Aufnahme von zu zerkleinerndem Altschotter 6 sowie einer in Arbeitsrichtung nachfolgenden Haupt-Räumvorrichtung 7 zur Aufnahme des restlichen Altschotters 6 auf. Beide Maschinenrahmen 2,4 sind über Schienenfahrwerke 8 auf einem Gleis 9 verfahrbar, das auf einer Schotterbettung 10 aufliegt. Für die Energieversorgung von Fahrantrieben 11 und der verschiedenen anderen Antriebe ist eine Energiezentrale 12 vorgesehen. Zur genauen Beobachtung und Steuerung der Räumvorrichtungen 5,7 sind diesen Arbeitskabinen 13 mit jeweils einer Steuereinrichtung 14 unmittelbar vorgeordnet.

Die zum Zerkleinern des Altschotters 6 mit einem Antrieb 15 ausgestattete Steinbrechereinrichtung 3 weist eine Einwurföffnung 16 sowie eine Auslaßöffnung 17 auf. Der Einwurföffnung 16 ist eine erste Förderbandanordnung 18 zum Transport des Altschotters 6 zugeordnet, während der Auslaßöffnung 17 ein Aufnahmeende 19 einer zweiten, in Längsrichtung des Maschinenrahmens 2 verlaufenden Förderbandanordnung 20 zugeordnet ist. Zwischen der Einwurföffnung 16 und einem Abwurfende 21 der ersten Förderbandanordnung 18 ist eine mit einem Vibrationsantrieb 22 verbunde Siebeinheit 23 vorgesehen. Am in Arbeitsrichtung - durch einen Pfeil 28 dargestellt - vorderen Ende der Anlage 1 befindet sich ein Abwurfende 24 einer dritten, in Maschinenlängsrichtung verlaufenden Förderbandanordnung 25. Deren Aufnahmeende 26 ist unterhalb eines Abwurfendes 27 der Haupt-Räumvorrichtung 7 positioniert. Die beiden Räumvorrichtungen 5,7 befinden sich zwischen zwei endseitig am hinteren Maschinenrahmen 4 angeordneten Schienenfahrwerken 8, wobei die durch Antriebe 29 höhen- und seitenverstellbare und einen Vibrationsantrieb 30 aufweisende Haupt-Räumvorrichtung 7 der Räumvorrichtung 5 in Arbeitsrichtung nachgeordnet ist. Dieser ebenfalls durch Antriebe höhen- und seitenverstellbaren und einen Vibrationsantrieb 31 aufweisenden Räumvorrichtung 5 ist zwischen ihrem Abwurfende 32 und einem Aufnahmeende 33 der ersten Förderbandanordnung 18 eine Siebeinheit 34 mit einem Vibrationsantrieb 35 zugeordnet.

Einem Abwurfende 36 der zweiten Förderbandanordnung 20 zum Abtransport des zerkleinerten Schotters aus der Steinbrechereinrichtung 3 und einem Abwurfende 37 einer vierten Förderbandanordnung 38 zum Transport von Sand ist ein gemeinsamer Schüttrichter 39 zugeordnet. Dieser ist über einem am hinteren Maschinenrahmen 4 um eine vertikale Achse 40 verschwenkbar gelagerten Schwenkförderband 41 angeordnet. Dessen Abwurfende ist unmittelbar vor einer Planier- und Verdichteinrichtung 42 zur Planierung und Verdichtung einer Planumschutzschichte 43 positioniert. Ein Aufnahmeende 44 der vierten Förderbandanordnung 38 ist am hinteren Ende des Maschinenrahmens 4 vorgesehen.

Der hintere Maschinenrahmen 4 ist mit zwei in Maschinenlängsrichtung voneinander distanzierten Gleishebevorrichtungen 45 verbunden. Im Bereich des mittleren Schienenfahrwerkes 8 sind zwei durch ein Gelenk 46 verbundene Rahmenteile 47 des hinteren Maschinenrahmens 4 mit Hilfe eines Spindelantriebes 48 zueinander verstellbar. Damit kann das mittlere Schienenfahrwerk 8 im Arbeitseinsatz von der Schotterbettung 10 abgehoben werden.

Im folgenden wird die Funktionsweise der Anlage 1 näher beschrieben:

Die Anlage 1 wird im Arbeitseinsatz kontinuierlich in Richtung des Pfeiles 28 verfahren, wobei das Gleis 9 durch die beiden Gleishebevorrichtungen 45 im Bereich des hinteren Maschinenrahmens 4 angehoben wird. Durch eine endlose, um das Gleis 9 herumgeführte Räumkette der Räumvorrichtung 5 wird kontinuierlich der obere Teil der Schotterbettung 10 bzw. des Altschotters 6 aufgenommen und über das Abwurfende 32 auf die Siebeinheit 34 abgeworfen. Durch diese wird der mit dem Altschotter 6 aufgenommene Abraum gelöst und durch Öffnungen direkt auf die restliche Schotterbettung 10 abgeworfen. Von der Siebeinheit 34 gelangt der aufgenommene Altschotter 6 zur ersten Förderbandanordnung 18 und von dieser auf die Siebeinheit 23. Aus dieser fällt Unterkorn (kleine Schottersteine) direkt auf die zweite Förderbandanordnung 20. Der restliche Altschotter 6 wird über die Einwurföffnung 16 der Steinbrechereinrichtung 3 zugeführt und von dieser in eine gewünschte, wahlweise einstellbare Korngröße zerkleinert. Der zerkleinerte Altschotter 6 wird schließlich über die Auslaßöffnung 17 der zweiten Förderbandanordnung 20 zugeführt und durch diese in den Schüttrichter 39 abgeworfen. In diesen gelangt auch durch die vierte Förderbandanordnung 38 von Verladewagen 49 herantransportierter Sand. Im Schüttrichter 39 werden zerkleinerter Altschotter 6 und Sand durch entsprechende Steuerung von Förderbandantrieben 50 in einem gewünschten Verhältnis gemischt und über das Schwenkförderband 41 auf ein Erdplanum 51 abgeworfen.

Das Erdplanum 51 wird durch Entfernung des restlichen Altschotters 6 der Schotterbettung 10 sowie gegebenenfalls auch eines Teiles des Gleisunterbaues mit Hilfe der Haupt-Räumvorrichtung 7 freigelegt. Diese weist ebenfalls eine endlose, um das Gleis 9 herumgeführte Räumkette auf, mit der der restliche Altschotter 6 auf die dritte Förderbandanordnung 25 abgeworfen wird. Im Bereich des Abwurfendes 24 wird der Altschotter 6 auf Verladewagen 52 abgeworfen. Das freigelegte und planierte Erdplanum 51 wird mit Hilfe einer Verdichteinrichtung 53 verdichtet. Unmittelbar hinter der Verdichteinrichtung 53 wird durch Mischen des zerkleinerten Altschotters 6 mit Sand 54 hergestellter Planumkiessand 55 abgeworfen und durch die Planier- und Verdichteinrichtung 42 planiert und verdichtet. Unmittelbar vor dem hinteren Schienenfahrwerk 8 des hinteren Maschinenrahmens 4 wird das Gleis 9 auf die verdichtete Planumschutzschichte 43 abgelegt. Im Anschluß an den Arbeitseinsatz dieser Anlage 1 wird neuer Schotter auf das Gleis 9 abgeworfen, dieses angehoben und der dadurch unter das Gleis fallende Schotter unterstopft.

Bei den in Fig. 3 bis 6 dargestellten Varianten der erfindungsgemäßen Anlage 1 sind zur Vermeidung von Wiederholungen funktionsgleiche Teile mit denselben Bezugszeichen wie in den Fig. 1 und 2 bezeichnet.

Bei der in Fig. 3 dargestellten Anlage 1 befindet sich die vordere Räumvorrichtung 5 zur Entfernung eines Teiles des Altschotters 6 auf dem vorderen Maschinenrahmen 2. Dieser ist auch mit einer höhen- und seitenverstellbaren Gleishebevorrichtung 45 verbunden. Der durch die erste Räumvorrichtung 5 teilweise aufgenommene Altschotter 6 wird der Einwurföffnung 16 der Steinbrechereinrichtung 3 zugeführt und von dieser zerkleinert an die zweite Förderbandanordnung 20 übergeben. Der Schüttrichter 39 ist im Bereich dieser zweiten Förderbandanordnung 20 unter dem Abwurfende 37 der vierten Förderbandanordnung 38 zum Transport von Sand vorgesehen. Der im Schüttrichter 39 durch Vermischen von Sand und zerkleinertem Altschotter 6 hergestellte Planumkiessand 55 wird über die zweite Förderbandanordnung 20 dem Schwenkförderband 41 zugeführt und von diesem schließlich auf das freigelegte Erdplanum 51 abgeworfen. Der durch die Haupt-Räumvorrichtung 7 aufgenommene restliche Altschotter 6 wird über die zum hinteren Ende der Anlage 1 führende dritte Förderbandanordnung 25 auf einen angeschlossenen Verladewagen 52 transportiert.

In der in Fig. 4 dargestellten Variante der Anlage 1 wird der gesamte Altschotter 6 durch die Haupt-Räumvorrichtung 7 aufgenommen und über die dritte Förderbandanordnung 25 einer Siebanlage 56 zugeführt. Von dieser gelangt der gereinigte Altschotter 6 über die Einwurföffnung 16 in die Steinbrechereinrichtung 3, während der Abraum über ein Förderband 57 abtransportiert wird. Der zerkleinerte Altschotter 6 gelangt über die zweite Förderbandanordnung 20 auf das Schwenkförderband 41 und wird von dort auf das freigelegte Erdplanum 51 abgeworfen. Bedarfsweise kann über die vierte Förderbandanordnung 38 noch zusätzlich Sand zugefördert und im Schüttrichter 39 mit dem zerkleinerten Altschotter 6 vermischt werden. Am hinteren Ende der Anlage 1 wird über ein Förderband 58 und ein Schwenkförderband 59 neuer Schotter 60 auf die Planumschutzschichte 43 abgeworfen. Der neue Schotter 60 ist in mit der Anlage 1 gekuppelten Verladewagen 61 gespeichert.

Gemäß der in Fig. 5 dargestellten Variante ist die mit dem vorderen Maschinenrahmen 2 verbundene Räumvorrichtung 5 in Form zweier in Maschinenquerrichtung voneinander distanzierter, unabhängig voneinander höhenverstellbarer Flankenketten zur Aufnahme des im Schwellenvorkopfbereich gelegenen Altschotters 6 ausgebildet. Der restliche, unter dem Gleis 9 verbleibende Altschotter 6 wird mit Hilfe der nachfolgenden, nicht näher dargestellten Haupt-Räumvorrichtung 7 aufgenommen und abtransportiert.

Die in Fig. 6 ersichtliche Variante einer Anlage 1 zur Untergrundsanierung weist unmittelbar hinter der Räumvorrichtung 5 zur Aufnahme des Altschotters 6 eine speziell ausgebildete Haupt-Räumvorrichtung 7 auf. Diese setzt sich aus zwei in Maschinenquerrichtung voneinander distanzierten, jeweils um eine vertikale Achse unter das Gleis einschwenkbaren Planierketten 62 zusammen. Diese sind an sich bereits bekannt und auch in der US-A-4,355,687 näher beschrieben. Mit diesen Planierketten 62 wird der nach dem Einsatz der Räumvorrichtung 5 verbleibende Altschotter 6 gegebenenfalls zusammen mit Erdreich abgefräst und seitlich im Flankenbereich der Unterbaukrone abgelagert. Dabei wird ein Erdplanum 51 hergestellt und mittels einer Verdichteinrichtung 53 verdichtet. Über bereits in Fig. 4 beschriebene Schwenkförderbänder 41 und 59 wird Planumkiessand 55 bzw. neuer Schotter 60 eingebracht.

Eine derartige Anlage 1 eignet sich besonders für Einsätze bei einer sehr niedrigen Schotterbettung, die dann zur Gänze durch die Räumvorrichtung 5 aufgenommen, durch eine Siebanlage gereinigt und dann der Steinbrechereinrichtung zugeführt wird. Da durch die Planierketten 62 das abgefräste Material der Unterbaukrone lediglich seitlich abgelagert wird, erübrigt sich in vorteilhafter Weise dessen Abtransport.

## Patentansprüche

1. Verfahren zur Untergrundsanierung einer Schotterbettung (10) eines Gleises (9), wobei unter Freilegung eines Erdplanums (51) Altschotter (6) der Schotterbettung kontinuierlich entfernt, Planumkiessand (55) auf das freigelegte Erdplanum abgeworfen und unter Bildung einer Planumschutzschichte (43) verdichtet wird, dadurch gekennzeichnet, daß wenigstens ein Teil des Altschotters (6) der Schotterbettung zerkleinert und zur Bildung wenigstens eines Teiles der Planumschutzschichte (43) auf das freigelegte Erdplanum abgeworfen wird.

2. Verfahren nach Anspruch 1, dadurch gekennzeichnet, daß ein Teil des Altschotters zerkleinert, mit Sand vermischt und zur Bildung der Planumschutzschichte auf das nach Entfernung des restlichen Altschotters freigelegte Erdplanum abgeworfen wird.

3. Verfahren nach Anspruch 1 oder 2, dadurch gekennzeichnet, daß auf die planierte und verdichtete Planumschutzschichte neuer Schotter abgeworfen wird.

4. Verfahren nach Anspruch 1, 2 oder 3, dadurch gekennzeichnet, daß der Altschotter vor der Zerkleinerung gereinigt wird.

5. Verfahren nach einem der Ansprüche 1 bis 4, dadurch gekennzeichnet, daß nach Entfernung eines Teiles des Altschotters zu dessen Zerkleinerung der restliche Altschotter unter Herstellung eines Erdplanums abgefräst und an den Flanken des Erdplanums (51) abgelagert wird.

6. Verfahren nach einem der Ansprüche 1 bis 5, dadurch gekennzeichnet, daß vor Zerkleinerung des Altschotters von diesem Unterkorn ausgesiebt und auf das freigelegte Erdplanum (51) abgeworfen wird.

7. Anlage zur Untergrundsanierung der Schotterbettung eines Gleises, mit Förderbandanordnungen zum Transport von Altschotter bzw. von Planumkiessand für eine Planumschutzschichte, zur Durchführung des Verfahrens nach Anspruch 1, gekennzeichnet durch eine auf einem Maschinenrahmen (2) mit Schienenfahrwerken (8) befindliche Steinbrechereinrichtung (3), deren Einwurföffnung (16) eine erste Förderbandanordnung (18) zum Transport des Altschotters (6) zugeordnet ist, während einer Auslaßöffnung (17) der Steinbrechereinrichtung (3) ein Aufnahmeende (19) einer zweiten, in Längsrichtung des Maschinenrahmens (2) verlaufenden Förderbandanordnung (20) zum Abtransport von zu Planumkiessand zerkleinertem Schotter zugeordnet ist.

8. Anlage nach Anspruch 7, dadurch gekennzeichnet, daß einem Aufnahmeende (33) der ersten Förderbandanordnung (18) zum Transport des Altschotters (6) eine Räumvorrichtung (5) zur kontinuierlichen Aufnahme des Altschotters von der Schotterbettung (10) zugeordnet ist.

9. Anlage nach Anspruch 8, dadurch gekennzeichnet, daß der über die erste Förderbandanordnung (18) mit der Steinbrechereinrichtung (3) in Verbindung stehenden Räumvorrichtung (5) - in Arbeitsrichtung der Anlage (1) gesehen - eine durch Antriebe (29) höhenverstellbare Haupt-Räumvorrichtung (7) zur Entfernung des restlichen Altschotters (6) nachgeordnet ist.

10. Anlage nach Anspruch 9, dadurch gekennzeichnet, daß der Haupt-Räumvorrichtung (7) zum Abtransport des aufgenommenen Altschotters (6) eine dritte Förderbandanordnung (25) zugeordnet ist, deren Abwurfende (24) an einem der beiden Enden der Anlage (1) vorgesehen ist.

11. Anlage nach einem der Ansprüche 7 bis 10, dadurch gekennzeichnet, daß der mit der Steinbrechereinrichtung (3) verbundene Maschinenrahmen (2) an einen weiteren Maschinenrahmen (4) angekuppelt ist, der zwischen zwei endseitig angeordneten Schienenfahrwerken (8) mit den beiden Räumvorrichtungen (5,7) verbunden ist.

12. Anlage nach einem der Ansprüche 7 bis 11, dadurch gekennzeichnet, daß einem Abwurfende (36) der zweiten Förderbandanordnung (20) zum Abtransport des zerkleinerten Schotters und einem Abwurfende (37) einer vierten Förderbandanordnung (38) zum Transport von Sand ein gemeinsamer Schüttrichter (39) zugeordnet ist.

13. Anlage nach Anspruch 12, dadurch gekennzeichnet, daß der Schüttrichter (39) über einem am Maschinenrahmen (4) um eine vertikale Achse (40) verschwenkbar gelagerten Schwenkförderband (41) angeordnet ist, dessen Abwurfende unmittelbar in Arbeitsrichtung der Anlage (1) vor einer Planier- und Verdichteinrichtung (42) für die Planumschutzschichte (43) positioniert ist.

14. Anlage nach Anspruch 12 oder 13, dadurch gekennzeichnet, daß ein Aufnahmeende (44) der vierten, zum Sandtransport vorgesehenen Förderbandanordnung (38) am in Arbeitsrichtung der Anlage (1) hinteren Ende des Maschinenrahmens (4) vorgesehen ist.

15. Anlage nach einem der Ansprüche 7 bis 14, dadurch gekennzeichnet, daß zwischen dem Aufnahmeende (33) der ersten Förderbandanordnung (18) und einem Abwurfende (32) der Räumvorrichtung (5) eine einen Vibrationsantrieb (35) aufweisende Siebeinheit (34) angeordnet ist.

16. Anlage nach einem der Ansprüche 7 bis 15, dadurch gekennzeichnet, daß zwischen der Einwurföffnung (16) der Steinbrechereinrichtung (3) und dem Abwurfende (21) der ersten Förderbandanordnung (18) eine mit einem Vibrationsantrieb (22) verbundene Siebeinheit (23) vorgesehen ist.

## Claims

1. A method for subgrade rehabilitation of a ballast bed (10) of a track (9), wherein old ballast (6) of the ballast bed is continuously removed, thereby exposing an earth formation (51), and a gravel-sand mixture (55) is discharged upon the exposed earth formation and compacted for forming a formation protection layer (43), characterized in that at least a portion of the old ballast (6) of the ballast bed is comminuted and discharged upon the exposed earth formation to form at least part of the formation protection layer (43).

2. A method according to claim 1, characterized in that a portion of the old ballast is comminuted, mixed with sand and, for forming the formation protection layer, is discharged upon the earth formation exposed after removal of the remaining old ballast.

3. A method according to claim 1 or 2, characterized in that new ballast is discharged upon the graded and compacted formation protection layer.

4. A method according to claim 1, 2 or 3, characterized in that the old ballast is cleaned before being comminuted.

5. A method according to one of claims 1 to 4, characterized in that after the removal of a portion of the old ballast for comminution, the remaining old ballast is scraped off, thereby producing an earth formation, and deposited at the shoulders of the earth formation (51).

6. A method according to one of claims 1 to 5, characterized in that before comminution of the old ballast, undersized ballast stones are screened out therefrom and discharged upon the exposed earth formation (51).

7. An arrangement for subgrade rehabilitation of the ballast bed of a track, comprising conveyor belt arrangements for transporting old ballast or a gravel-sand mixture for a formation protection layer, for implementing the method according to claim 1, characterized by a rock crushing apparatus (3) situated on a machine frame (2) having on-track undercarriages (8), a first conveyor belt arrangement (18) for transporting the old ballast (6) being associated with a charging opening (16) of the rock crushing apparatus (3), while a receiving end (19) of a second conveyor belt arrangement (20), extending in the longitudinal direction of the machine frame (2), for transporting away ballast comminuted to form a gravel-sand mixture is associated with a discharge opening (17) of the rock crushing apparatus (3).

8. An arrangement according to claim 7, characterized in that a clearing device (5) for continuously taking up the old ballast from the ballast bed (10) is associated with a receiving end (33) of the first conveyor belt arrangement (18) for transporting the old ballast (6).

9. An arrangement according to claim 8, characterized in that the clearing device (5) connected to the rock crushing apparatus (3) via the first conveyor belt arrangement (18) is followed - as seen in the working direction of the arrangement (1) - by a main clearing device (7), vertically adjustable by means of drives (29), for removal of the remaining old ballast (6).

10. An arrangement according to claim 9, characterized in that a third conveyor belt arrangement (25) is associated with the main clearing device (7) for transporting away the old ballast (6) taken up, the discharge end (24) of said third conveyor belt arrangement (25) being provided at one of the two ends of the arrangement (1).

11. An arrangement according to one of claims 7 to 10, characterized in that the machine frame (2) connected to the rock crushing apparatus (3) is coupled to a further machine frame (4) which is connected to the two clearing devices (5,7) between two on-track undercarriages (8) arranged at the ends.

12. An arrangement according to one of claims 7 to 11, characterized in that a common hopper (39) is associated with a discharge end (36) of the second conveyor belt arrangement (20) for transporting away the comminuted ballast and with a discharge end (37) of a fourth conveyor belt arrangement (38) for transporting sand.

13. An arrangement according to claim 12, characterized in that the hopper (39) is arranged above a pivoting conveyor belt (41), mounted on the machine frame (4) for pivoting about a vertical axis (40), the discharge end of which is positioned immediately preceding, in the working direction of the arrangement (1), a grading and compacting device (42) for the formation protection layer (43).

14. An arrangement according to claim 12 or 13, characterized in that a receiving end (44) of the fourth conveyor belt arrangement (38) provided for transporting sand is provided at the rear end of the machine frame (4) in the working direction of the arrangement (1).

15. An arrangement according to one of claims 7 to 14, characterized in that a screening unit (34) having a vibratory drive (35) is arranged between the receiving end (33) of the first conveyor belt arrangement (18) and a discharge end (32) of the clearing device (5).

16. An arrangement according to one of claims 7 to 15, characterized in that a screening unit (23) having a vibratory drive (22) is provided between the charging opening (16) of the rock crushing apparatus (3) and the discharge end (21) of the first conveyor belt arrangement (18).

## Revendications

1. Procédé pour l'assainissement de l'infrastructure d'un lit de ballast (10) d'une voie (9) où en dégageant une plateforme de terre (51) l'ancien ballast (6) du lit de ballast est récupéré d'une manière continue, un mélange de gravier et de sable de plateforme (55) est déversé sur la plateforme de terre dégagée et est compactée en formant une couche de protection de plateforme (43), caractérisé en ce qu'au moins une partie de l'ancien ballast (6) du lit de ballast est fragmentée et est déversée, pour former au moins une partie de la couche de protection de plateforme (43), sur la plateforme de terre dégagée.

2. Procédé selon la revendication 1, caractérisé en ce qu'une partie de l'ancien ballast est fragmentée, mélangée avec du sable et déversée, pour former la couche de protection de plateforme sur la plateforme de terre dégagée après l'enlèvement de l'ancien ballast restant.

3. Procédé selon la revendication 1 ou 2, caractérisé en ce que du ballast neuf est déversé sur la couche de protection de plateforme nivelée et compactée.

4. Procédé selon la revendication 1, 2 ou 3, caractérisée en ce que l'ancien ballast est nettoyé avant la fragmentation.

5. Procédé selon l'une des revendications 1 à 4, caractérisé en ce qu'après l'enlèvement d'une partie de l'ancien ballast, en vue de la fragmentation de celui-ci, l'ancien ballast restant est enlevé par fraisage en réalisant une plateforme de terre et est déposé sur les flancs de la plateforme de terre (51).

6. Procédé selon l'une des revendications 1 à 5, caractérisé en ce qu'avant la fragmentation de l'ancien ballast, le déclassé inférieur est tamisé de celui-ci et est éjecté sur la plateforme de terre dégagée (51).

7. Installation pour l'assainissement de l'infrastructure du lit de ballast d'une voie, avec des agencements à courroies de transport pour transporter l'ancien ballast et, respectivement un mélange de gravier et de sable de plateforme prévu pour une couche de protection de plateforme, pour la mise en oeuvre du procédé selon la revendication 1, caractérisée par une installation à concasser les pierres (3) se trouvant sur un châssis de machine (2) avec des trains de roulement sur rails (8), à l'ouverture de versement (16) de laquelle est associé un premier agencement à courroies de transport (18) pour le transport de l'ancien ballast (6) tandis qu'il est associé à une ouverture de sortie (17) de l'installation à concasser les pierres (3) une extrémité de réception (19) d'un deuxième agencement à courroies de transport (20) s'étendant dans la direction longitudinale du châssis de machine (2) pour le transport du ballast fragmenté en vue de l'obtention d'un mélange de gravier et de sable de plateforme.

8. Installation selon la revendication 7, caractérisé en ce qu'il est associé à une extrémité de réception (33) du premier agencement à courroies de transport (18) pour le transport de l'ancien ballast (6) un dispositif de déblayage (5) pour récupérer continuellement l'ancien ballast du lit de ballast (10).

9. Installation selon la revendication 8, caractérisée en ce qu'il est disposé en aval du dispositif de déblayage (5) relié par le premier agencement à courroies de transport (18) à l'installation à concasser les pierres (3), en regardant dans le sens de travail de l'installation (1), un dispositif de déblayage principal (7) réglable en hauteur par des commandes (29) pour éliminer l'ancien ballast restant (6).

10. Installation selon la revendication 9, caractérisée en ce qu'il est associé au dispositif de déblayage principal (7), pour l'évacuation de l'ancien ballast récupéré (6), un troisième agencement à courroie de transport (25) dont l'extrémité d'éjection (24) est prévue à l'une des deux extrémités de l'installation (1).

11. Installation selon l'une des revendications 7 à 10, caractérisée en ce que le châssis de machine (2) relié à l'installation à concasser les pierres (3) est accouplé à un châssis de machine supplémentaire (4) qui, entre deux trains de roulement sur rails (8) disposés au côté des extrémités, est relié aux deux dispositifs de déblayage (5, 7).

12. Installation selon l'une des revendications 7 à 11, caractérisée en ce qu'il est associé à une extrémité d'éjection (36) du deuxième agencement à courroie de transport (20) pour le transport du ballast fragmenté et à une extrémité d'éjection (37) d'un quatrième agencement à courroie de transport (38) pour le transport du sable, une trémie de versement commune (39).

13. Installation selon la revendication 12, caractérisée en ce que la trémie de versement (39) est disposée au-dessus d'une bande de transport pivotante (41) logée au châssis de machine (4) de façon pivotante autour d'un axe vertical (40), dont l'extrémité d'éjection est positionnée directement dans le sens de travail de l'installation (1) devant un dispositif de nivellement et de compactage (42) pour la couche de protection de plateforme (43).

14. Installation selon la revendication 12 ou 13, caractérisée en ce qu'il est prévu une extrémité de réception (44) du quatrième agencement à courroie de transport prévu pour le transport du sable, à l'extrémité arrière du châssis de machine (4), dans le sens de travail de l'installation (1).

15. Installation selon l'une des revendications 7 à 14, caractérisée en ce qu'il est disposé entre l'extrémité de réception (33) du premier agencement à courroie de transport (18) et une extrémité d'éjection (32) du dispositif de déblayage (5) un tamis (34) présentant une commande de vibrations (35).

16. Installation selon l'une des revendications 7 à 15, caractérisée en ce qu'il est prévu entre l'ouverture de versement (16) de l'installation à concasser les pierres (3) et l'extrémité d'éjection (21) du premier agencement à courroie de transport (18) un tamis (23) relié à une commande de vibrations (22).
